# EUROPÄISCHE PATENTSCHRIFT

(11) **EP 1 810 800 B1**
(45) Veröffentlichungstag und Bekanntmachung des Hinweises auf die Patenterteilung: **21.01.2009**
(21) Anmeldenummer: 07107691.3
(22) Anmeldetag: 02.03.2001
(51) Int. Cl.: B27B 1/00, B27B 17/00

(54) **Verfahren zum Ablängen von gebündelten Holzstücken zu Stückholz**
Method for trimming bundles of wood to firewood
Procédé destiné à sectionner des tisons en faisceau en morceaux de bois

(43) Veröffentlichungstag der Anmeldung: 25.07.2007
(62) Teilanmeldung aus: 01105090.3
(73) Patentinhaber: Landrock GmbH, 91233 Neunkirchen (DE)
(72) Erfinder: Schächle, Simon, 9492 Eschen (LI); Stricker, Werner, 9493 Mauren (LI)
(74) Vertreter: Zech, Stefan Markus

(56) Entgegenhaltungen:
- EP-A- 0 057 654
- DE-A- 2 535 523
- DE-U- 8 801 871
- DE-U1- 8 034 722
- FR-A- 2 271 008
- US-A- 3 254 686
- US-A- 4 653 556

## Beschreibung

Die Erfindung betrifft ein Verfahren zum Ablängen von gebündelten Holzstücken zu Stückholz nach dem Oberbegriff des Anspruches 1. Ein solches Verfahren ist der FR 2 597 024 zu entnehmen.

Das Zersägen von Stamm- und Rundholz zu Einheiten von einem Meter Länge, gegebenenfalls das Spalten der Einheiten zu Meterscheitern, der Transport zum Trocknungsplatz, ein für die Trocknung geeignetes Anordnen der Meterscheiter sowie das Ablängen der getrockneten Meterscheiter zu Stückholz für Stückholz-Heizanlagen sind Bearbeitungsschritte eines seit langer Zeit bewährten und weit verbreiteten Verfahrens für die Herstellung von Brennholz.

In den letzten Jahren werden vermehrt die waldfrischen Meterscheiter maschinell oder von Hand längserstreckt parallel zueinander ausgerichtet zu runden Bündeln mit einem Volumen von einem Raummeter angeordnet und mit Stahl- oder Kunststoffbändern gebündelt. Diese so genannten Sterbündel ermöglichen einen Einsatz von Maschinen beim Auf- bzw. Abladen zwischen den verschiedenen Bearbeitungsplätzen und reduzieren beim Anordnen der Meterscheiter für die Trocknung den Arbeitsaufwand gegenüber dem herkömmlichen Stapeln loser Meterscheiter.

Die getrockneten Sterbündel werden im allgemeinen unter Inanspruchnahme von Maschinen zum Ablängplatz transportiert. Dort werden die Stahl- oder Kunststoffbänder entfernt, die getrockneten Meterscheiter einzeln entnommen und beispielsweise auf Sägeböcken mit handgeführten Kettensägen zu Stückholz abgelängt. Nun muss das Stückholz noch eingesammelt, zum Lagerraum der Stückholz-Heizung transportiert und dort eingelagert werden. Das Entnehmen der Meterscheiter, das Auflegen auf den Sägebock, das Ablängen mit der Kettensäge von Hand sowie das Einsammeln des Stückholzes ist arbeitsaufwendig, teilweise ergonomisch unvorteilhaft und nicht zuletzt ist das Arbeite mit einer handgeführten Kettensäge mit Gefahren verbunden. Ein langandauernder Einsatz herkömmlicher Kettensägen verursacht zudem beträchtliche Lärmemissionen, was problematisch für den Bediener bzw. für den Einsatz in der Nähe von Siedlungen ist.

An sich bekannt sind Drehkäfige aus Metall, welche von Hand mit Meterscheitern befüllt werden. Die Drehkäfige weisen an vorbestimmten Stellen Ausnehmungen auf, durch die mit einer herkömmlichen Kettensäge in mehreren Schnitten - zwischen den einzelnen Drehungen des Drehkäfigs - mehrere Meterscheiter gemeinsam abgelängt werden können. Ein rationelleres Sägen unter ergonomisch vorteilhaften Bedingungen wird dadurch ermöglicht. Bei bereits vorliegenden, maschinell und von Hand gebündelten Sterbündeln, erwächst durch das zusätzlich notwendige Öffnen, Entnehmen, Befüllen und erneute Bündeln ein erheblicher Zeitaufwand. Zudem ist ein Ablängen der Meterscheiter zu Stückholz mit einer Länge von 25 cm und darunter nicht möglich, da die Meterscheiter durch den Drehkäfig auch nach einem Festbinden der Meterscheiter mit Stahl- oder Kunststoffbändern für ein solches Ablängen mit der Kettensäge nur ungenügend festgehalten werden.

Auch sind spezielle Ablängmaschinen für Meterscheiter bekannt, bei denen beispielsweise sechs Aufnahmebohrungen für einzelne Meterscheiter in einer Revolvertrommel vorgesehen sind. Die von Hand eingelegten Meterscheiter werden über die Revolvertrommel an einer Fräse vorbei bewegt und zu Stückholz abgelängt. Im Trommelmagazin angebrachte Vorschubzylinder schieben die einzelnen Meterscheiter nach erfolgtem Ablängen des Stückholzes um die vorbestimmte Länge des Stückholzes vor. Nach dem Ablängen der sechs Meterscheiter zu Stückholz ist das Anhalten der Fräse und ein erneutes Befüllen der Revolvertrommel von Hand mit Meterscheitern notwendig.

In der EP 0 897 867 A1 ist eine Vorrichtung zum Stapeln und Bündeln des eingesammelten Stückholzes am Ablängplatz offenbart. Sie soll den Handhabungsaufwand des Transports des abgelängten Stückholzes vom Ablängplatz zum Lagerraum der Stückholz-Heizung reduzieren. Das Einsammeln des abgelenkten Stückholzes für den Wegtransport vom Ablängplatz muss von Hand erfolgen, ist entsprechend personalaufwendig und teilweise ergonomisch unvorteilhaft

In der US 3 254 686 wird ein Verfahren zum Ablängen von gebündelten Holzstücken offenbart, wobei die Holzstücke von einer Festhalteeinrichtung lösbar von Greifern festgehalten werden. Das Verfahren gemäß der US 3 254 686 ist allerdings für die Herstellung von Stückholz nicht geeignet.

Der Erfindung liegt daher die Aufgabe zugrunde, die Mängel des Standes der Technik zu beheben. Zudem sollte ein erfindungsgemäßeres Verfahren vorgeschlagen werden, welches ein sicheres, weniger arbeitsaufwendiges und/oder mit geringeren Lärmemissionen verbundenes Ablängen von Holzstücken zu Stückholz ermöglicht.

Diese Aufgabe wird durch ein Verfahren gelöst, bei der die Merkmale des unabhängigen Patentanspruches 1 verwirklicht ist.

Vorteilhafte Ausbildungsvarianten der Erfindung sind in den abhängigen Patentansprüchen angeführt.

Wenn im Zusammenhang mit der Erfindung von Meterscheitern die Rede ist, so sollen im weitesten Sinne Holzstücke, gegebenenfalls auch aus Rund-, Schnitt-, oder Kurzholz, verstanden werden, welche eine Längserstreckung aufweisen und zu Stückholz von vorbestimmten Längen abgelängt werden. Insbesondere soll sich dieser Begriff nicht nur auf gespaltenes Stammholz und/oder auf Holzstücke von einem Meter Länge beschränken.

Wenn im Zusammen mit der Erfindung von Sterbündeln die Rede ist, so sollen im weitesten Sinne eine Vielzahl von parallel zu ihrer Längserstreckung ausgerichteten, senkrecht zu ihrer Längserstreckung einander berührend angeordneten Meterscheitern verstanden werden, welche beispielsweise mit einem Bindemittel zu einem runden, ovalen oder vieleckförmigen Bündel gebündelt sind. Insbesondere soll sich dieser Begriff nicht nur auf gebündelte Meterscheiter, deren Außenkontur einen Raummeter umschließt, beschränken.

Entgegen den herkömmlichen Verfahren zum Ablängen von Holzstücken werden beim erfindungsgemäßen Verfahren die gebündelten Holzstücke, beispielsweise ein mit Kunststoffband zusammengebundenes Sterbündel, als ganzes von einer Festhalteeinrichtung lösbar umgreifend festgehalten. Wenigstens eine an der Festhalteeinrichtung angebrachte Sägeeiniichtung wird senkrecht zur Längserstreckung der Meterscheiter geschwenkt. Dabei werden die gebündelten Holzstücke nach erfolgtem Ablängen des Stückholzes - nach Lösen der Festhalteeinrichtung - um die vorbestimmte Länge des Stückholzes parallel zur Längserstreckung der Holzstücke gemeinsam vorgeschoben, worauf die Holzstücke von der Festhalteeinrichtung wieder festgehalten werden.

Vorteilhafte Weiterbildungen der Erfindung sind die Ausbildung der Festhalteeinrichtung in Form zweiter auf- bzw. zuklappbarer Greifschalen zum Aufgreifen liegender Sterbündel, die Ausrüstung der antreibenden Komponenten mit hydraulischen Antrieben und/oder deren elektronische, hydraulische oder mechanische Steuerung bzw. Regelung.

Nachstehend soll die Erfindung anhand der in der Zeichnung dargestellten Figuren rein beispielhaft näher erläutert werden. Es zeigen:
Figur 1 ein Ausführungsbeispiel einer nicht erfindungsgemäßen Vorrichtung in Schrägansicht und
Figur 2 ein Ausführungsbeispiel einer Vorrichtung in Seitenansicht.

Figur 1 zeigt ein Ausführungsbeispiel einer nicht erfindungsgemäßen Vorrichtung, gebündelte Holzstücke 1 sowie ein Stückholz 2, das hier eine Länge von ca. 20 cm aufweist, in einer Schrägansicht. Die im Wesentlichen gleich langen Holzstücke 1 sind parallel zueinander, aneinander grenzend hier zu einem Zylinder angeordnet und mit einem Kunststoffband 15 zu einem Sterbündel 3 gebündelt. Diese Vorrichtung weist eine Festhalteeinrichtung 4 mit einem Anlegegehäuse 16 und einem Spannreifen 17, eine Sägeeinrichtung 5 sowie einen Antrieb- und Schwenkmechanismus 18 auf. die Sägeeinrichtung 5 weist ein Spezialschwert, mit einer Länge von über 150 cm, sowie eine auf diesem umlaufende Sägekette auf. Die Achse des Antrieb- und Schwenkmechanismus 18 ist parallel zur Längserstreckung der Holzstücke 1 ausgerichtet und verbindet die Sägeeinrichtung 5 mit der Festhalteeinrichtung 4. In an sich bekannter Weise wird die Sägekette über den Antrieb- und Schwenkmechanismus 18 angetrieben bzw. kann zusätzlich über diesen auch das Spezialschwert um die Achse gegen die Holzstücke 1 geschwenkt und gedrückt werden. Der Antriebsmotor der Sägekette, beispielsweise ein Zweitakt-Verbrennungsmotor ist im Anlegegehäuse 16 untergebracht. Der Spannreifen 17 ist einenends am Anlegegehause 16 befestigt und kann andernends von einer Spanneinrichtung (in Figur 1 nicht sichtbar) in das Anlegegehäuse 16 hineingezogen, gespannt und gegebenenfalls wieder gelöst werden.

Für ein nicht erfindungsgemässes Ablängen wird nun diese Vorrichtung mit dem Anlagegehäuse 16 und dem Spannreifen 17 von oben über das Sterbündel 3 geschoben und in vorbestimmter Höhe an das Sterbündel 3 angelegt. Ober das Anlegegehäuse 16 und den Spannreifen 17 werden durch die Spanneinrichtung die gebündelten Holzstücke 1 festgehalten und relativ zur Vorrichtung fixiert. Durch ein über den Antrieb- und Schwenkmechanismus 18 auf das Schwert ausgeübtes Drehmoment wird die Sageeinrichtung 5 gegen die abzulängenden Holzstücke 1 geschwenkt und gedrückt. Die umlaufende Sägekette längt die Holzstücke 1 jeweils um die Länge des Stückholzes 2 ab. Sind alle Holzstücke 1 abgelängt, so wird die Festhalteeinrichtung 4 über die Spanvorrichtung gelöst, die Vorrichtung in der nächsten vorbestimmten Position angelegt und gespannt. Anschliessend werden die dadurch festgehaltenen, abzulängenden, gebündelten Holzstücke 1 erneut abgelängt.

Fig. 2 zeigt ein Ausführungsbeispiel einer Vorrichtung in Seitenansicht in Richtung parallel der Längserstreckung der gebündelten Holzstücke 1 (in Figur 2 sind nur zwei dargestellt). Diese Vorrichtung weist eine klappbare Festhalteeinrichtung 6, einen hydraulisch angetriebenen Druckzylinder 8, einen hydraulisch angetriebenen Klappzylinder 19, eine Vorschubeinrichtung und eine hydraulisch angetriebene Sägeeinrichtung 7 auf. Die klappbare Festhalteeinrichtung 6 weist eine Aufgreifschale 13 und eine damit klappbar verbundene Zugreifschale 14 auf, welche beide in Längsrichtung der Greifschalen nicht gewölbt sind. Die Vorschubeinrichtung weist zwei in der Aufgreifschale 13 angeordnete Führungen 10, einen in den Führungen 10 geführten Einschubboden 9 und einen über einen hydraulisch Antrieb angetriebenen Kettentrieb 11 auf, Der Kettentrieb 11 ist mit dem Einschubboden 9 verbunden und kann diesen in an sich bekannter Weise vor- bzw. zurückschieben. Die Aufgreifschale 13 weist einen Schwenkbolzen 20, einen ersten Angriffshebel 21 und einen zweiten Angriffshebel 22 auf, sowie ein Mittel 12 zum an sich bekannten, lösbaren Anbringen einer Vorrichtung an beispielsweise einen Frontlader 24 eines Traktors.

Im Gegensatz zur Figur 1 ist dadurch die Längserstreckung der Holzstücke 1 in Figur 2 im wesentlichen waagrecht ausgerichtet. Die Zugreifschale 14 weist einen dritten Angriffshebel 23 auf. In an sich bekannter Weise kann die Zugreifschale 14 in bezug auf die Aufgreifschale 13 auf- bzw. zugeklappt werden, indem der Klappzylinder 19 über den zweiten und dritten Angriffshebel 22, 23 Kräfte auf die Auf- bzw. Zugreifschale 13, 14 ausübt. Dies ermöglicht einerseits ein kontrolliertes, steuer- bzw. regelbares, umgreifendes Festhalten der gebündelten Holzstücke 1 im zugeklappten Zustand. Andererseits ermöglicht diese Ausbildung der Vorrichtung ein Aufgreifen von Sterbündeln durch die klappbare Festhalteeinrichtung 6. Dazu müssen die Auf- und Zugreifschale 13, 14 soweit aufgeklappt werden, dass die freien Enden zueinander einen grösseren Abstand als die zu umgreifende Dimension der Sterbündel aufweisen. Dadurch kann durch den Frontlader 24 die klappbare Festhalteeinrichtung 6 so positioniert werden, dass sie ein Sterbündel umgreift. Die zuklappende Zugreifschale 14 kann nun das umgriffene Sterbündel in der Aufgreifschale 13 solange in Richtung der Klappverbindung der Auf- mit der Zugreifschale 13, 14 bewegen, bis dieses umgreifend festgehalten wird. Die Sageeinrichtung 7 ist senkrecht zur Längserstreckung der Holzstücke 1 bzw. der Auf- und Zugreifschalen 13, 14 über den Schwenkbolzen 20 um dessen Achse drehbar gelagert. Der Druckzylinder 8 übt über den ersten Angriffshebel 21 und eine Angriffsbohrung im Spezialschwert der Sägeeinrichtung 7 Kräfte auf diese aus, die diese gegen die abzulängenden, gebündelten Holzstücke 1 schwenken und andrücken. Hat die umlaufende Sägekette der Sägeeinrichtung 7 die gebündelten Holzstücke 1 um die Länge des Stückholzes abgelängt, so verweilt die Sageeinrichtung 7 in einer klapplagerseitigen Stellung, beabstandet zu den Holzstücken 1. Durch den Klappzylinder 19 kann die klappbare Festhalteeinrichtung 6 etwas gelöst werden; die Holzstücke 1 werden parallel zu deren Längserstreckung über den Einschubboden 9 um die Lange des Stückholzes vorgeschoben und von der klappbaren Festhalteeinrichtung erneut festgehalten. Aus der klapplagerseitigen Stellung wird über den Druckzylinder 8 die Sägeeinrichtung 7 in entgegengesetzter Richtung gegen die Holzstücke 1 geschwenkt, und die Holzstücke 1 werden ein zweites Mal um die Lange des Stückholzes abgelängt. Die Sägeeinrichtung 7 verweilt danach in einer von den Holzstücken 1 beabstandeten, weiteren Stellung. Erneut können die gebündelten Holzstücke 1, gelöst, vorgeschoben, wieder festgehalten und abgelängt werden.

Der Bediener kann aus sicherer Distanz, beispielsweise aus der Fahrerkabine des Traktors, das Ablängen in ergonomisch vorteilhafter Haltung steuern bzw. überwachen, falls diese Vorrichtung noch mit einer entsprechenden, elektronischen oder hydraulischen Steuer- bzw. Regelung der angetriebenen Komponenten ausgerüstet ist.

Durch die waagrechte Ausrichtung der Holzstücke 1 fällt das abgelängten Stückholz selbsttätig zu Boden. Wird diese Vorrichtung durch den Frontlader 24 über einer Transportplattform, beispielsweise einem Anhänger positioniert, so kann dadurch ein Einsammeln und Befördern des Stückholzes auf die Transportplattform entfallen.

Das Ablängen von gebündelten Holzstücken zu Stückholz kann durch den Einsatz des Verfahrens gemäß Anspruch 1 bei gleichem Personalaufwand um etwa einen Faktor zehn gegenüber dem herkömmlichen Ablängen mit einer handgeführten Kettensäge gesteigert werden.

Durch den hydraulischen Antrieb der Sägeeinrichtung 7 kann das ohrenbetäubende Aufheulen einer herkömmlichen Kettensäge durch das heute im allgemeinen schallgedämpfte Laufgeräusch eines Traktormotors ersetzt werden.

## Patentansprüche

1. Verfahren zum Ablängen von gebündelten Holzstücken (1) zu Stückholz (2), insbesondere von zu einem zylinderförmigen Sterbündel (3) gebündelten Meterscheitern, welche Holzstücke (1) von einer Festhalteeinrichtung (4, 6) lösbar umgreifend festgehalten werden, wobei wenigstens eine an der Festhalteeinrichtung (4, 6) angebrachte Sägeeinrichtung (5, 7) gegen die Holzstücke (1) angedrückt und senkrecht zu deren Längserstreckung geschwenkt wird,
**dadurch gekennzeichnet,**
**dass** die gebündelten Holzstücke (1) nach erfolgtem Ablängen des Stückholzes (2) - nach Lösen der Festhalteeinrichtung (6) - um die vorbestimmte Länge des Stückholzes (2) parallel zur Längserstreckung der Holzstücke (1) gemeinsam vorgeschoben werden, worauf die Holzstücke (1) von der Festhalteeinrichtung (6) wieder festgehalten werden.

2. Verfahren nach Anspruch 1,
**dadurch gekennzeichnet,**
**dass** die gebündelten Holzstücke (1) von einer auf- bzw. zuklappbaren Festhalteeinrichtung (6) vor dem bzw. während des Schwenkvorganges festgehalten werden.

3. Verfahren nach Anspruch 1,
**dadurch gekennzeichnet,**
**dass** es mit einer an einem Fahrzeug, gegebenenfalls an dem Frontlader (24) eines Traktors, lösbar befestigten Festhalteeinrichtung (6) durchgeführt wird.

## Claims

1. A method of cutting bundled pieces of wood (1) into cut firewood (2), in particular metric logs bundled into a cylindrical stacked cubic meter (3), said pieces of wood (1) being releasably retained by a holding device (4, 6) extending around same, wherein at least one sawing device (5, 7) mounted to the holding device (4, 6) is pressed against the pieces of wood (1) and pivoted perpendicular to the longitudinal extension thereof,
**characterized in that**
subsequent the firewood (2) having been cut - after the holding device (6) has been released - the bundled pieces of wood (1) are advanced together by the predefined length of firewood (2) parallel to the longitudinal extension of the pieces of wood (1), whereupon the pieces of wood (1) are again retained by the holding device (6).

2. The method according to claim 1,
**characterized in that**
prior to or during the pivoting process, the bundled pieces of wood (1) are retained by a holding device (6) which can be swung open and shut.

3. The method according to claim 1,
**characterized in that**
same is carried out by means of a holding device (6) detachably mounted to a vehicle, potentially to the front-end loader (24) of a tractor.

## Revendications

1. Procédé de débitage en bûchettes (2) de morceaux de bois fagotés (1), en particulier de bûches d'un mètre mises en fagot cylindrique d'un stère (3), lesquels morceaux de bois (1) sont maintenus de manière enveloppante et détachable par un dispositif de retenue (4, 6), au moins un dispositif de sciage (5, 7) disposé sur le dispositif de maintien (4, 6) venant appuyer contre les morceaux de bois (1) et pivoter perpendiculairement à leur étendue longitudinale,
**caractérisé en ce que**
les morceaux de bois fagotés (1), après débitage en bûchettes (2) - après desserrage du dispositif de maintien (6) -, sont avancés conjointement de la longueur prédéterminée des bûchettes (2) parallèlement à l'étendue longitudinale des morceaux de bois (1), à la suite de quoi les morceaux de bois (1) sont de nouveau maintenus par le dispositif de maintien (6).

2. Procédé selon la revendication 1,
**caractérisé en ce que**
les morceaux de bois fagotés (1) sont maintenus, avant ou pendant l'opération de pivotement, par un dispositif de maintien (6) apte à être ouvert et fermé.

3. Procédé selon la revendication 1,
**caractérisé en ce**
**qu'**il est exécuté par un dispositif de maintien (6) fixé de manière détachable à un véhicule, éventuellement au chargeur frontal (24) d'un tracteur.
